# EUROPÄISCHE PATENTSCHRIFT

(11) **EP 0 099 540 B1**
(45) Veröffentlichungstag und Bekanntmachung des Hinweises auf die Patenterteilung: **06.05.1987**
(21) Anmeldenummer: 83106804.4
(22) Anmeldetag: 11.07.1983
(51) Int. Cl.: B65D 5/52, A47F 5/03

(54) **Faltbarer Bodenaufsteller**
Foldable display stand
Support pliable pour boîte d'étalage

(30) Priorität: 13.07.1982 DE 8220006 U
(43) Veröffentlichungstag der Anmeldung: 01.02.1984
(73) Patentinhaber: Schröter + Bake GmbH & Co. KG Werke für moderne Verpackung, D-8402 Neutraubling (DE)
(72) Erfinder: Schwarten, Hans-Joachim, D-8400 Regensburg (DE)
(74) Vertreter: Grünecker, Kinkeldey, Stockmair & Schwanhäusser Anwaltssozietät

## Beschreibung

Die Neuerung bezieht sich auf einen Bodenaufsteller aus Karton oder ähnlichem Werkstoff, welcher von einer Gebrauchs- in eine Nichtgebrauchsstellung und umgekehrt klapp- bzw. faltbar ausgebildet ist und einen Aufnahmebehälter für anzubietende Waren aufweist, der auf einem in wesentlichen polyederförmigen, vorzugsweise zwei Seitenwände, eine Vorder- und eine Rückwand aufweisenden Fußteil angeordnet ist, dessen Seitenwände mit je einer Längsfalte versehen sind und dessen Vorder- und Rückwand durch eine an den Oberkanten derselben mittels je eines Umlenkfalzes angelenkte Deckfläche verbunden sind, welche durch einen zu den Umlenkfalzen parallelen Biegefalz in eine erste und eine zweite Teilfläche aufgeteilt und mit der ersten Teilfläche an einem Teilstück der Unterseite des Aufnahmebehälters befestigt ist.

Aus der EP-A-0 054 884 ist ein Bodenaufsteller dieser Art bekannt, dessen Aufnahmebehälter aus einem planen Boden und vier umgebenden Wänden verhältnismäßig geringer Höhe besteht. Der Fußteil ist innen hohl mit parallelen Unter und Oberkanten ausgebildet und weist aufgrund nach innen gerichteter Längsmittelfalten seiner Seitenwände im Querschnitt die Form zweier mit ihren Schmalseiten zusammengesetzter Trapeze auf.

In der Gebrauchsstellung liegt der Aufnahmebehälter mit seinem Boden auf den horizontalen Oberkanten des Fußteils auf. In dieser Stellung ist die Deckfläche, welche die Vorder- und Rückwand des Fußteils verbindet, im wesentlichen gestreckt. Ihre beiden durch den Biegefalz getrennten Teilflächen sind etwa gleich lang. Die der Rückwand zugewandte erste Teilfläche ist am rückwärtigen Teil des Aufnahmebehälterbodens befestigt. Dadurch ist es möglich, den Aufnahmebehälter um den rückwärtigen Umlenkfalz nach oben zu klappen, wobei mittels der zweiten Teilfläche die Vorderwand des Fußteils bis zur Anlage an die Rückwand gezogen wird. In dieser Stellung ist die Rückwand des Fußteils mit dem Boden des Aufnahmebehälters in einer Ebene angeordnet. Der Fußteil ist zusammengefaltet.

Um den gesamten Bodenaufsteller vollkommen zusammenzufalten, wird der Fußteil um den rückwärtigen Umlenkfalz zur Anlage an die rückwärtige Wand des Aufnahmebehälters und gegebenenfalls um einen der Oberkante dieser rückwärtigen Wand zugeordneten weiteren Falz in den Aufnahmebehälter hineingeklappt. Der Bodenaufsteller ist somit vollkommen zusammengefaltet und beansprucht während eines Transportes geringstmöglichen Raum. Der Bodenaufsteller kann sogar mit gefülltem Aufnahmebehälter verschickt werden. Das Auseinanderklappen und das Aufstellen des Bodenaufstellers erfolgt in ebenso einfacher Weise, nur mit umgekehrter Reihenfolge, wie das soeben beschriebene Zusammenfalten.

Der Aufnahmebehälter ist in der Gebrauchslage am Fußteil im wesentlichen nur durch das Gewicht der eingefüllten Waren gegen unerwünschtes Zusammenklappen gesichert.

Es ist Aufgabe der Neuerung, einen Bodenaufsteller der eingangs beschriebenen Art so weiterzubilden, daß unter Beibehaltung der Vorteile der Zusammenfaltbarkeit ein sicheres Insteilunghalten des Aufnahmebehälters in der Gebrauchsstellung am Fußteil auch unter ungünstigen Verhältnissen gewährleistet ist.

Dies wird dadurch erreicht, daß der Aufnahmebehälter im wesentlichen keil- oder pyramidenförmig ausgebildet und mit zwei gegenüberliegenden, unter einem Winkel bis zu einer Spitze oder Schmalseite verlaufenden Schrägflächen, welche zumindest einen Teil der Unterseite des Aufnahmebehälters bilden, der Vorder- und Rückwand des Fußteils zugeordnet ist, wobei die Spitze des Aufnahmebehälters in der Gebrauchsstellung unterhalb einer durch die Umlenkfalze bestimmten Ebene angeordnet ist, und daß die zweite Teilfläche zur Verkürzung ihrer Länge zwecks Durchtritts durch den beim Ein- oder Ausklappen des Aufnahmebehälters nach inner-oder außerhalb des Fußteils zwischen dem Aufnahmebehälter und der Vorder- bzw. Rückwand des Fußteils verfügbaren Raum als eine Gelenklaschenkette mit wenigstens drei durch insgesamt zwei Biegefalten getrennten Laschen ausgebildet ist.

Infolge der in der Seitenansicht im wesentlichen dreiecksförmigen Ausbildung des Aufnamebehälters, als Keil beispielsweise, und der Anordnung seiner Spitze bzw. der Keilkante unterhalb der durch die Oberkanten des Fußteils in der Gebrauchsstellung bestimmten Ebene, kann der Schwerpunkt des Aufnahmebehälters entsprechend tief im Inneren des Fußteils angebracht werden, so daß der Aufnahmebehälter auch dann noch in der stabilen Gleichgewichtslage ist, wenn er um einen größeren Winkel ausgeklappt wurde.

Der Aufnahmebehälter ist über die erste Teilfläche und deren Umlenkfalz an der Oberkante der Vorder- oder Rückwand des Fußteils angelenkt. Dieser Umlenkfalz dient somit als Kippachse für den Aufnahmebehälter während des Aus-und Einklappens desselben von der Gebrauchsin die Nichtgebrauchsstellung und umgekehrt. Eine durch den Schwerpunkt des Aufnahmebehälters gelegte Ebene ist zwischen den Oberkanten der Vorder- und der Rückwand, d. h. mit einem Abstand zur Kippachse derart angeordnet, daß ein in Richtung der Gebrauchsstellung wirkendes Kippmoment um diese Kippachse entsteht. Ist der Schwerpunkt beispielsweise mit einem Winkel von 30°, gemessen zwischen der Horizontalen durch die Kippachse und der Verbindungslinie dieser Kippachse mit dem Schwerpunkt, im Inneren des Fußteils angeordnet, vergrößert sich das Kippmoment beim Ausklappen des Aufnahmebehälters bis zu einem Ausklappwinkel von 30°, d. h. bis zum Durchgang des Schwerpunktes durch die Horizontale durch die Kippachse. Bei einem weiteren Ausklappen verringert sich das Kippmoment und erreicht nach einem Ausklappwinkel von 60° die gleiche Größe wie das Ausgangskippmoment in der Gebrauchsstellung.

Weiterhin ist es möglich, in einer ausgeklappten Stellung des Aufnahmebehälters, in welcher die an der ersten Teilfläche befestigte Schrägfläche von der Spitze oder Schneide aus schräg nach unten verläuft, zu entfernende Waren, z. B. Konfekt, über diese Schrägfläche abwärts gleiten zu lassen und in eine bereitgestellte Tüte beispielsweise zu schütten. Dieser Schütteffekt macht das mühsame Herausnehmen des Konfektes mit der Hand überflüssig.

Die Ausbildung der zweiten Teilfläche als Gelenklaschenkette mit wenigstens drei durch insgesamt zwei Biegefalten getrennten Laschen ermöglicht das Ein- und das Ausklappen des Aufnahmebehälters in das oder aus dem Fußteil in einfacher Weise dadurch, daß die Länge der zweiten Teilfläche während dieses Klappvorgangs durch Abknicken der Laschen um die Biegefalten entweder nach außen oder nach innen verkürzt wird. Im letzteren Falle wälzt sich die Gelenklaschenkette an der Innenseite der Vorder- oder der Rückwand des Fußteils ab. Der Ein- oder Ausklappvorgang des Aufnahmebehälters gestaltet sich besonders leicht, wenn die Laschen jeweils eine Länge im Verhältnis von 2 : 2 : 1 aufweisen, wobei die kürzeste Lasche dem Biegefalz zugeordnet ist.

Die Aufgabe kann neuerungsgemäß auch dadurch gelöst werden, daß der Aufnahmebehälter im wesentlichen keil- oder pyramidenförmig ausgebildet und mit zwei gegenüberliegenden, unter einem Winkel bis zu seiner Spitze oder Schmalseite verlaufenden Schrägflächen, welche zumindest einen Teil der Unterseite des Aufnahmebehälters bilden, der Vorder- und Rückwand des Fußteils zugeordnet ist, wobei die Spitze des Aufnahmebehalters in der Gebrauchsstellung unterhalb einer durch die Umlenkfalze bestimmte Ebene angeordnet ist, und die zweite Teilfläche zur Verkürzung ihrer Länge zwecks Durchtritts durch den beim Ein- oder Ausklappen des Aufnahmebehälters nach inner- oder außerhalb des Fußteils zwischen dem Aufnahmebehälter und der Vorder- bzw. Rückwand des Fußteils verfügbaren Raum als eine Gelenklaschenkette mit zwei durch eine Biegefalte getrennten Laschen ausgebildet ist, deren Biegefalte in einem mit gleichem Abstand von jedem Ende der Gelenklaschenkette angeordneten Bereich angebracht ist, wobei der Abstand im wesentlichen der halben Länge der Deckfläche minus dem halben Abstand zwischen beiden Umlenkfalzen in der Gebrauchstellung des Bodenaufstellers entspricht. Durch Anordnung der Biegefalte nahe den Enden des angegebenen Bereichs kann beispielsweise eine gewisse Selbsthemmung des Klappvorganges erreicht werden. Mit anderen Worten, der Ein- und der Ausklappvorgang können auf einem bestimmten Bereich nur unter Kraftanwendung durchgeführt werden. Dies bedeutet, daß der Aufnamebehälter in der Gebrauchsstellung mit dem Fußteil verriegelt ist.

Vorteilhafterweise werden die Schrägflächen des Aufnahmebehälters in der Gebrauchsstellung an den Oberkanten der Rück- und der Vorderwand des Fußteils anliegend ausgebildet Hierdurch wird entsprechend dem Gewicht des Aufnahmebehälters und der Waren sowie dem von den Schrägflächen eingeschlossenen Winkel der Aufnahmebehälter zwischen den Oberkanten der Vorder- und Rückwand des Fußteils eingekeilt. Es entsteht eine vorgespannte Formschlußverbindung, die den Aufnahmebehälter noch besser verriegelt.

Es wird durch die beidseitige Unterstützung des Aufnahmebehälters eine sichere Lagerung und damit eine erhöhte Standfestigkeit und Lebensdauer des Bodenaufstellers erzielt. Außerdem wird die Verbindung zwischen der ersten Teilfläche und der Unterseite des Aufnahmebehälters, genauer gesagt mit einem Teilstück einer der Schrägflächen, in der Gebrauchsstellung weniger beansprucht.

Gemäß einer Weiterbildung der Neuerung laufen die Schrägflächen des Aufnahmebehälters unter einem Winkel von größer als etwa 60° in der Spitze zusammen. In diesem Bereich ist die vorgespannte Formschlußverbindung einerseits ausreichend hoch für eine gute Verriegelung, erlaubt andererseits jedoch ein leichtes Lösen dieser Verbindung zum Ausklappen des Aufnahmebehälters in die Nichtgebrauchsstellung. Vorteilhafterweise wird die Spitze des Aufnahmebehälters in der Gebrauchsstellung in etwa dem projezierten Abstand der Umlenkfalze halbierend angeordnet. Insbesondere in Verbindung mit in einer horizontalen Ebene angeordneten Oberkanten der Vorder- und Rückwand ergibt sich eine symmetrische Lagerung des Aufnahmebehälters am Fußteil.

Es ist jedoch auch möglich, die Oberkanten der Vorder- und Rückwand des Fußteils, d. h. die Umlenkfalze, auf unterschiedlicher Höhe anzuordnen, wodurch eine Schrägstellung der offene Oberseite des Aufnahmebehälters erzielt wird. Dies ermöglicht beispielsweise einen besseren Einblick in den Aufnahmebehälter und damit eine bessere Präsentation der anzubietenden Waren, wenn der Umlenkfalz der ersten Teilfläche in geringerem Abstand vom Boden als der der zweiten Teilfläche angeordnet ist.

Zum leichten Ein- und Ausklappen des Aufnahmebehälters wird derselbe vorzugsweise so ausgebildet, daß seine der Spitze gegenüberliegende Oberseite in der Gebrauchsstellung oberhalb der Oberkanten des Fußteils angeordnet ist. Die den Fußteil überragenden Schrägflächen dienen hierbei als Handhabe. Gleichzeitig wird die Kapazität des Aufnahmebehälters vergrößert.

Gemäß einer Weiterbildung der Neuerung wird der Biegefalz im Bereich der Spitze b.z.w. der Schmalseite des Aufnahmebehälters angeordnet. Hierdurch wird beispielsweise die Beanspruchung der die Verbindung zum Aufnahmebehälter herstellenden ersten Teilfläche verringert. In diesem Zusammenhang ist es vorteilhaft, wenn die Länge der zweiten Teilfläche im wesentlichen der Länge der ersten Teilfläche entspricht. Sobald der Aufnahmebehälter sich in der Nichtgebrauchsstellung, genauer gesagt mit seiner dem Umlenkfalz der ersten Teilfläche zugeordneten Schrägfläche in einer Ebene mit der korrespondierenden Rück- oder Vorderwand des Fußteils befindet, ist dieses Fußteil auch voll zusammengefaltet.

Das Zusammenfalten des Bodenaufstellers erfolgt sozusagen automatisch während des Ausklappens des Aufnahmebehälters.

Um den bereits erwähnten Schütteffekt zu verbessern, ist die Länge der zweiten Teilfläche vorteilhafterweise größer als die Länge der ersten Teilfäche. Dadurch ist es möglich, die an der ersten Teilfläche befestigte Schrägfläche weiter nach außen bis zu einer Stellung mit größerem Gefälle zu klappen, ohne dabei ein Zusammenfalten des Fußteils zu bewirken. Mit anderen Worten, der verbesserte Schütteffekt wird ohne Verringerung der Standsicherheit des Fußteils erzielt. Die gleiche Methode des Entfernens der Waren aus dem Aufnahmebehälter nach dem « Schütteffekt kann gemäß einer anderen Ausführung dadurch erzielt werden; daß der Biegefalz auf der dem Umlenkfalz der ersten Teilfläche zugeordneten Schrägfläche des Aufnahmebehälters angebracht ist.

Zum leichten Ausklappen des Aufnahmebehälters ist es vorteilhaft, die Deckfläche so auszubilden, daß ihre Breite geringer als der Abstand der Längsfalten in dem Bereich der Deckflächen-Längsausdehnung ist, welche den Längsfalten beim Aus- und Einklappen des Aufnahmebehälters von der Gebrauchs- in die Nichtgebrauchsstellung und umgekehrt zugeordnet ist. Hierbei hat sich eine Deckfläche als vorteilhaft erwiesen, die die Form zweier mit ihren Schmalseiten zusammengesetzter Trapeze aufweist.

Vorzugsweise wird das Fußteil pyramidenförmig ausgebildet. Durch Abstimmung der Länge der zweiten Teilfläche und des Winkels, unter dem die Vorder- und Rückwand des pyramidenförmigen Fußteils verlaufen, kann die an der ersten Teilfläche befestigte Schrägfläche des Aufnahmebehälters bis zur festen Anlage an die Vorder- oder Rückwand des Fußteils ausgeklappt werden.

Dies verhindert ein unbeabsichtigtes Zusammenfalten des Fußteils während des Ausschüttens von Waren in eine bereitgehaltene Tüte beispielsweise.

In diesem Zusammenhang ist es möglich, jeweils die Vorder- und die Rückwand mit der zugeordneten Teilfläche als ein Zuschnitt mit geradlinig verlaufenden Schrägkanten herzustellen.

Vorzugsweise weisen die Seitenwände des Fußteils von ihren Oberkanten ausgehend jeweils einen im wesentlichen V-förmigen Einschnitt auf, der den unterhalb der Oberkanten des Fußteils in der Gebrauchsstellung angeordneten Schrägflächen des Aufnahmebehälters angepaßt ist. In diesem Zusammenhang wird die Verriegelung des Aufnahmebehälters weiter dadurch verbessert. daß der Aufnahmebehälter in der Gebrauchsstellung zumindestteilweise an den Schrägkanten der V-förmigen Einschnitte aufliegt. Zur Lösung des Aufnahmebehälters aus dieser Formschlußverbindung mit den V-förmigen Einschnitten ist es erforderlich, die auch in der Gebrauchsstellung leicht eingefalteten Seitenwände um einen gewissen Betrag zu strecken. Der dabei zu überwindende Widerstand stellt eine zusätzliche Verriegelung dar. Gleichzeitig wird das Gewicht des Aufnahmebehälters und der eingefüllten Waren über eine größere Fläche verteilt auf den Fußteil übertragen.

Vorzugsweise weist der Aufnahmebehälter etwa die gleiche Länge und/oder Breite wie die Grundfläche des Fußteils auf. Hierdurch wird die Aufnahmekapazität des Aufnahmebehälters ohne Vergrößerung der Standfläche des Bodenaufstellers und dessen Raumbedarf während des Transportes auf ein Maximum erhöht.

Die Neuerung wird anhand eines Ausführungsbeispieles unter Bezugnahme auf die Zeichnung näher beschrieben.

Es zeigt
Figur 1 eine perspektivische Darstellung eines Bodenaufstellers in der Gebrauchsstellung,
Figur 2 eine perspektivische Darstellung des in Figur 1 gezeigten Bodenaufstellers in der Nichtgebrauchsstellung,
Figuren 3-8 eine Seitenansicht in schematischer Darstellung, die den Aufnahmebehälter in verschiedenen Stellungen relativ zum Fußteil während des Aus- und Einklappens von der Gebrauchs- in die Nichtgebrauchsstellung bzw. umgekehrt darstellt.
Figur 1 und 2 zeigen einen Bodenaufsteller 1 aus Karton, welcher aus einem Fußteil 2 in Form eines geraden Pyramidenstumpfes und einem auf dessen Oberseite befestigten, in Form eines Keils ausgebildeten Aufnahmebehälter 3 besteht. Der innen hohle Fußteil 2 weist eine Vorderwand 4, eine gegenüberliegende Rückwand 5 und zwei einander ebenfalls gegenüberliegende Seitenwände 6 und 7 auf und ist mit den Unterkanten 8, 9, 10, 11 dieser Wände 4, 5, 6, 7 auf dem Boden aufgestellt.

Die Vorderwand 4 mit einer Oberkante 12 weist eine etwas geringere Höhe als die Rückwand 5 mit einer Oberkante 13 auf. Die zwischen der Vorderwand 4 und den Seitenwänden 6 und 7 gebildeten Seitenkanten sind mit dem Bezugszeichen 14 und 15 versehen. Bezugszeichen 16 und 17 werden verwendet für die zwischen der Rückwand 5 und den Seitenwänden 6 und 7 gebildeten Seitenkanten.

Jede Seitenwand 6, 7 ist mit einem V-förmigen Einschnitt 18 bzw. 19 versehen. Schrägkanten 20, 21 des Einschnitts 18 und Schrägkanten 22, 23 des Einschnitts 19 erstrecken sich ausgehend von den Eckpunkten, die von den Oberkanten 12, 13 und den Seitenkanten 14, 15 bzw. 16, 17 gebildet sind, unter einem Winkel von etwa sechzig Grad nach unten bis zu je einer Einschnittspitze 24, 25. Die Seitenwände 6, 7 sind über je eine auf halber Seitenwandlänge ausgebildete, sich vertikal von den Unterkanten 10 bzw. 11 bis zu den Einschnittspitzen 24 bzw. 25 erstreckende Längsfalte 26 bzw. 27, in der in Fig. 1 gezeigten Gebrauchsstellung leicht nach innen eingefaltet.

Der keilförmig ausgebildete Aufnahmebehälter 3 weist als Keilflanken zwei Schrägflächen 28, 29 auf, die sich unter einem Winkel von etwa sechzig Grad bis zur Schneide des Keils, hier als Spitze 30 bezeichnet, erstrecken. Die Stirnwände des Aufnahmebehälters sind mit den Bezugszeichen 31 und 32 versehen. Der Aufnahmebehälter 3 ist mit einer offenen Oberseite 33 ausgebildet, welche von den Oberkanten 34, 35 der Schrägflächen 28 bzw. 29 und den Oberkanten 36, 37 der Stirnwände 31 bzw. 32 umschlossen ist.

Die Breite des Aufnahmebehälters 3,3 d. h. die seiner Schrägflächen 28, 29 ist etwas größer als die Länge der Oberkanten 12, 13 der Vorderwand 4 bzw..der Rückwand 5. Seine Höhe ist etwa doppelt so groß wie die Tiefe der V-förmigen Einschnitte 18, 19. Die Unterseite des Aufnahmebehälters 3 ist derart ausgebildet, daß sie in der Gebrauchsstellung mit jeweils einem hier als Schräge 38 bzw. 39 bezeichneten Teil der Schrägflächen 28 bzw. 29 auf den Schrägkanten 20, 22 bzw. 21, 23 der Einschnitte 18 und 19 bis zu deren Einschnittspitzen 24 bzw. 25 sowie den Oberkanten 12 bzw. 13 der Vorderwand 4 bzw. der Rückwand 5 aufliegt.

Der Aufnahmebehälter 3 ist an dem Fußteil 2 folgendermaßen befestigt.

Eine Deckfläche 40 verbindet die Oberkante 12 der Vorderwand 4 mit der Oberkante 13 der Rückwand 5 des Fußteils 2. Hierbei sind die Oberkanten 12 und 13 als Umlenkfalze 41 bzw. 42 ausgebildet. Ein Biegefalz 43 ist parallel zu diesen Umlenkfalzen 41, 42 in der Deckfläche 40 angebracht und teilt diese in eine dem Umlenkfalz 41 zugeordnete erste Teilfläche 44 und eine dem Umlenkfalz 42 zugeordnete zweite Teilfläche 45. Beide Teilflächen 44, 45 sind in Fortsetzung der Seitenkanten 14, 15 bzw. 16, 17 des Fußteils 2 trapezförmig mit dem Biegefalz 43 an den Schmalseiten beider Teilflächen 44, 45 ausgebildet. Hierbei können beide Teilflächen 44, 45 am Biegefalz 43 und/oder an einem oder beiden Umlenkfalzen 41 bzw. 42 zusammengeklebt, jedoch auch mit der Vorder- und Rückwand 4, 5 einstückig hergestellt sein. Die Seitenwände 6, 7 können ebenfalls mit der Vorderwand 4 bzw. der Rückwand 5 zusammengeklebt oder mit denselben einstückig sein.

Die Schräge 38 des Aufnahmebehälters 3 ist an der ersten Teilfläche 44 der Deckfläche 40 des Fußteils 2 mittels einer Klebverbindung beispielsweise befestigt, d. h. der Biegefalz 43 ist an der Spitze oder Schneide 30 des Aufnahmebehälters 3 angeordnet. Demzufolge ist der Aufnahmebehälter 3 um den Umlenkfalz 41 der ersten Teilfläche 44 bzw. die Oberkante 12 der Vorderwand 4 als Achse in den V-förmigen Einschnitt hinein oder aus ihm heraus schwenk- oder klappbar gelagert.

Wie bereits erwähnt, entspricht die Länge der ersten Teilfläche 44 der Länge der Schräge 38 und der Länge der Schrägkanten 20, 22 zwischen der Oberkante 12 bis zu den Einschnittspitzen 24, 25 der V-förmigen Einschnitte 18, 19.

Die Länge der zweiten Teilfläche 45 ist derart, daß der Aufnahmebehälter 3 bis zu der in Figur 2 und 3 gezeigten Nichtgebrauchsstellung ausgeklappt werden kann. In dieser Stellung liegt seine Schrägfläche 28, genauer gesagt deren zwischen dem Umlenkfalz 41 und der Oberkante 34 angeordnete Teil 46, der Vorderwand 4 des Fußteils 2 an. Dies bedeutet, daß die Spitze oder Schneide 30 des Aufnahmebehälters 3 in der Nichtgebrauchsstellung auf einer gedachten Verlängerung der Vorderwand 4 bis zur gedachten Pyramidenspitze liegen muß. Da im vorliegenden Ausführungsbeispiel diese Schneide 30 in der Nichtgebrauchsstellung auf dieser gedachten Verlängerung, jedoch unterhalb der Pyramidenspitze angeordnet ist, muß die Länge der zweiten Teilfläche 45 um einen entsprechenden Betrag größer als die Länge der ersten Teilfläche 44 sein. Beide Teilflächen können nur dann gleich lang sein, wenn die Schneide 30 des Aufnahmebehälters 3 in der Nichtgebrauchsstellung in der gedachten Pyramidenspitze angeordnet ist.

Gleichfalls muß der Höhenunterschied zwischen den beiden Umlenkfalzen 41 und 42 bei der Länge der zweiten Teilfläche 45 berücksichtigt werden.

Die Länge der Deckfläche 45 ist aufgrund der keilförmigen Ausbildung des Aufnahmebehälters 3 großer als der Abstand zwischen den Umlenkfalzen 41 und 42 Um das Ein- und Ausklappen des Aufnahmebehälters 3 reibungslos bewerkstelligen zu können, ist die zweite Teilfläche 45 als Gelenklaschenkette mit drei Laschen 47, 48 49 ausgebildet. Das Längenverhältnis dieser Laschen ist etwa 2:2:1, wobei die kürzeste Lasche 47 dem Biegefalz 43 zugeordnet ist. Zwischen den Laschen 47 und 48 ist eine Biegefalte 50 und zwischen der mittleren Lasche 48 und der Endlasche 49 eine Biegefalte 51 ausgebildet. Diese Biegefalten sind notwendigerweise parallel zu den Falzen 41, 42 und dem Biegefalz 43. Die Gelenklaschenkette knickt während des Ein- und Ausklappens des Aufnahmebehälters an den Biegefalten 50 und 51 ein und verkürzt dabei ihre Länge soweit, daß der Klappvorgang nicht behindert wird.

In den Figuren 3 bis 8 ist der Aufnahmebehälter 3 und die zweite Teilfläche 45 in verschiedenen Stadien des Ein- bzw. Ausklappens dargestellt. Die Umlenkfalze 41, 42, der Biegefalz 43 und die Biegefalten 50, 51 sind durch Punkte markiert.

Im Unterschied zu den Figuren 1 und 2 sind hierbei die Umlenkfalze 41 und 42 auf gleicher Höhe angeordnet. Figur 3 zeigt die Gebrauchsstellung, in welcher der Aufnahmebehälter 3 mit seinen Schrägen 38, 39 innerhalb der V-förmigen Einschnitte 18. 19 angeordnet ist. Dabei liegen seine Schrägen 38, 39 an den Schrägkanten 20, 22 bzw. 21, 23 von den Einschnittsspitzen 24, 25 bis zu den Oberkanten 12, 13 an. Aufgrund der bereits beschriebenen größeren Länge der zweiten Teilfläche 45 im Vergleich zur Schräge 39 ist die zweite Teilfläche 45 um die Biegefalte 50 eingeknickt, freihängend im Fußteil 2 angeordnet. Die erste Teilfäche 44 ist, da sie an der Schräge 38 befestigt ist, voll gestreckt. Es ist leicht zu sehen, daß die Schräge 38 eine Länge aufweist, die etwas größer als der kürzeste Abstand zwischen dem Umlenkfalz 41 und den Schrägkanten 21, 23 ist.

Figur 4 zeigt den Aufnahmebehälter 3 in einer ersten Stellung während des Ausklappvorganges aus dem Fußteil 2. Der von den Laschen 47 und 48 eingeschlossene Winkel Alpha ist im Vergleich zu Figur 3 etwas verringert. Ein zwischen der Schräge 38 und den Schrägkanten 21, 23 eingeschlossener Winkel Beta ist kleiner'als neunzig Grad.

In Figur 5 ist der Aufnahmebehälter 3 weiter aus dem Fußteil 2 ausgeklappt. Der Winkel Beta ist etwas kleiner als neunzig Grad. Es ist leicht zu sehen, daß während des Klappvorganges von der in Figur 4 zu der in Figur 5 gezeigten Stellung und zwar dann, wenn der Winkel Beta neunzig Grad beträgt, die Seitenwände 6, 7 des Fußteils 2 um einen gewissen Betrag gestreckt werden. Dies erklärt sich aus der bereits erwähnten Tatsache, daß die Schräge 38 eine Länge aufweist, die etwas größter als der kürzeste Abstand zwischen dem Umlenkfalz 41 und den Schrägkanten 21, 23 ist. Der während dieses Abschnittes des Ausklappvorganges auftretende Widerstand trägt zur guten Verriegelung des Aufnahmebehälters 3 bei. Wie aus Figur 5 zu erkennen, kann die Gelenklaschenkette 45 entweder nach innen ausknicken und sich dabei an der Innenseite der Rückwand 5 abwälzen wie mit der durchgezogenen Linie dargestellt. Es besteht aber auch die Möglichkeit, daß die Gelenklaschenkette 45 nach außen - siehe gestrichelte Linie - ausknickt. Auch hierbei ist zu erkennen, daß in dem Moment des Ausklappvorganges, in dem die gestrichelte Lasche 49 im rechten Winkel zur Schräge 39 ausgerichtet ist, der Abstand zwischen beiden Umlenkfalzen 41, 42 soweit vergrößert werden muß, daß die Lasche 49 aus den V-förmigen Einschnitten 18, 19 austreten kann. Die hierbei auftretende Widerstand stellt eine weitere Verbesserung der Verriegelung des Aufnahmebehälters 3 dar.

Figur 6, 7 und 8 zeigen den weiteren Ausklappvorgang bis zur in Figur 8 gezeigten Nichtgebrauchsstellung. In dieser Stellung liegt der Aufnahmebehälter 3 mit seinem Teil 46 der Schrägfläche 28 an der Vorderwand 4 des Fußteils 2 an. Die als Gelenklaschenkette ausgebildete zweite Teilfläche 45 ist hierbei voll gestreckt. Aufgrund dieser Tatsache und der pyramidenförmigen Ausbildung des Fußteils 2 ist dieses in der Nichtgebrauchs- und in der Gebrauchsstellung gleichermaßen gestreckt bzw. um die Längsfalten 26, 27 der Seitenwände 6 bzw. 7 eingefaltet. Dies bedeutet, daß der Aufnahmebehälter 3 ohne Verringerung der Standsicherheit des Fußteils 2 soweit aus dem Fußteil 2 ausgeklappt werden kann, daß zu entfernende Waren aus dem Aufnahmebehälter in eine beispielsweise bereitgehaltene Tüte geschüttet werden können.

Um den Fußteil 2 um die Längsfalten 26, 27 zusammenfalten zu können, wird die Vorderwand 4 gegen die Rückwand 5 bis zur gegenseitigen Anlage gedrückt Hierbei ist es vorteilhaft, die Biegefalte 50 in einem Abstand von dem Umlenkfalz 42 anzubringen, der etwa der Länge der ersten Teilfläche 44 entspricht. Somit wird verhindert, daß die größere Länge der zweiten Teilfläche 45 im Vergleich zur ersten Teilfläche 44 ein volles Zusammenfalten des Fußteils verhindert. Die überschüssige Länge der Teilfläche 45 ist in dieser Stellung zwischen dem Biegefalz 43 und der oberhalb dieses Falzes angeordneten Biegefalte 50 untergebracht.

Ein weiteres Zusammenfalten des Bodenaufstellers 1 in eine nicht dargestellte Transportstellung wird dadurch erreicht, daß eine zu den Umlenkfalzen 41, 42 parallele Querfalte 52 in der Vorderwand 4, der Rückwand 5 und den Seitenwänden 6, 7 in dem Abstand von den Unterkanten 8, 9, 10, 11 ausgebildet ist, in welchem sich die Oberkante 34 des Aufnahmebehälters 3 in der Nichtgebrauchsstellung befindet.

Im Gegensatz zu dem soeben beschriebenen Ausführungsbeispiel kann selbstverständlich der Umlenkfalz 41 auch an der Oberkante 13 der Rückwand 5 ausgebildet sein. Allerdings ist hierbei das erwähnte Ausschütten der Waren aus dem Aufnahmebehälter nach vorn ohne Verringerung der Standsicherheit des Fußteils nicht möglich. Jedoch bleiben die Vorteile der neuerungsgemäßen Ausbildung erhalten, insbesondere das vergrößerte Kippmoment, das auch den weiter ausgeklappten Aufnahmebehälter in die Gebrauchsstellung zieht und der dadurch vergrößerte Bereich der stabilen Gleichgewichtslage des Aufnahmebehälters beim Ausklappvorgang, die form- und kraftschlüssige Verriegelung und die zusätzliche Hemmwirkung, die dadurch erzielt wird, daß die Schräge 38 eine Länge aufweist, die etwas größer als der kürzeste Abstand zwischen dem Umlenkfalz 41 und den Schrägkanten 21, 23 ist. Durch entsprechende Ausbildung der zweiten Teilfläche 45, insbesondere der Biegefalten 50, 51, kann erreicht werden, daß die Gelenklaschenkette während des Ausklappens des Aufnahmebehälters 3 nach außen ausknickt und dabei, wie bereits beschrieben, einen zusätzlichen Kraftaufwand in der Stellung des Ausklappens des Aufnahmebehälters erfordert, in welcher der Winkel zwischen der Schräge 39 und der Lasche 49 neunzig Grad beträgt.

## Patentansprüche

1. Bodenaufsteller (1) aus Karton oder ähnlichem Werkstoff, welcher von einer Gebrauchsin eine Nichtgebrauchsstellung und umgekehrt klapp- bzw. faltbar ausgebildet ist und einen Aufnahmebehälter (3) für anzubietende Waren aufweist, der auf einem im wesentlichen polyederförmigen, vorzugsweise zwei Seitenwände (6, 7), eine Vorder- und eine Rückwand (4, 5) aufweisenden Fußteil (2) angeordnet ist, dessen Seitenwände (6, 7) mit je einer Längsfalte (26, 27) versehen sind und dessen Vorder- und Rückwand (4. 5) durch eine an den Oberkanten derselben mittels je eines Umlenkfalzes (41, 42) angelenkte Deckfläche (40) verbunden sind, welche durch einen zu den Umlenkfalzen (41, 42) parallelen Biegefalz (43) in eine erste (44) und eine zweite (45) Teilfläche aufgeteilt und mit der ersten Teilfläche (44) an einem Teilstück der Unterseite des Aufnahmebehälters (3) befestigt ist, dadurch gekennzeichnet, daß der Aufnahmebehälter (3) im wesentlichen keil- oder pyramidenförmig ausgebildet und mit zwei gegenüberliegenden, unter einem Winkel bis zu einer Spitze (30) oder Schmalseite verlaufenden Schrägflächen (28, 29), welche zumindest einen Teil der Unterseite des Aufnahmebehälters (3) bilden, der Vorder- und Rückwand (4, 5) des Fußteils (2) zugeordnet ist, wobei die Spitze (30) des Aufnahmebehälters (3) in der Gebrauchsstellung unterhalb einer durch die Umlenkfalze (41, 42) bestimmten Ebene angeordnet ist, und daß die zweite Teilfläche (45) zur Verkürzung ihrer Länge zwecks Durchtritts durch den beim Ein- oder Ausklappen des Aufnahmebehälters (3) nach inner- oder außerhalb des Fußteils (2) zwischen dem Aufnahmebehälter (3) und der Vorder- bzw. Rückwand (4, 5) des Fußteils (2) verfügbaren Raum als eine Gelenklaschenkette mit wenigstens drei durch insgesamt zwei Biegefalten (50, 51) getrennten Laschen (47, 48, 49) ausgebildet ist.

2. Bodenaufsteller nach Anspruch 1, dadurch gekennzeichnet, daß die Laschen (47, 48, 49) jeweils eine Länge im Verhältnis von etwa 2 : 2 : 1 aufweisen, wobei die kürzeste Lasche (47) dem Biegefalz (43) zugeordnet ist.

3. Bodenaufsteller (1) aus Karton oder ähnlichem Werkstoff, welcher von einer Gebrauchsin eine Nichtgebrauchsstellung und umgekehrt klapp- bzw. faltbar ausgebildet ist und einen Aufnahmebehälter (3) für anzubietende Waren aufweist, der auf einem im wesentlichen polyederförmigen, vorzugsweise zwei Seitenwände, (6, 7) eine Vorder- und eine Rückwand (4, 5) aufweisenden Fußteil (2) angeordnet ist, dessen Seitenwände (6, 7) mit je einer Längsfalte (26, 27) versehen sind und dessen Vorder- und Rückwand (4, 5) durch eine an den Oberkanten derselben mittels je eines Umlenkfalzes (41, 42) angelenkte Deckfläche (40) verbunden sind, welche durch einen zu den Umlenkfalzen parallelen Biegefalz (43) in eine erste (44) und ein zweite (45) Teilfläche aufgeteilt und mit der ersten Teilfläche (44) an einem Teilstück der Unterseite des Aufnahmebehälters (3) befestigt ist. dadurch gekennzeichnet, daß der Aufnahmebehälter (3) im wesentlichen keil- oder pyramidenförmig ausgebildet und mit zwei gegenüberliegenden, unter einem Winkel bis zu einer Spitze (30) oder Schmalseite verlaufenden Schrägflächen (28, 29), welche zumindest einen Teil der Unterseite des Aufnahmebehälters (3) bilden, der Vorder- und Rückwand (4, 5) des Fußteils (2) zugeordnet ist, wobei die Spitze (30) des Aufnahmebehälters (3) in der Gebrauchsstellung unterhalb einer durch die Umlenkfalze (41, 42) bestimmten Ebene angeordnet ist, und daß die zweite Teilfläche (45) zur Verkürzung ihrer Länge zwecks Durchtritts durch den beim Ein- oder Ausklappen des Aufnahmebehälters (3) nach inner- oder außerhalb des Fußteils (2) zwischen dem Aufnahmebehälter (3) und der Vorder- bzw. Rückwand (4, 5) des Fußteils (2) verfügbaren Raum als eine Gelenklaschenkette mit zwei durch eine Biegefalte getrennten Laschen ausgebildet ist, deren Biegefalte in einem mit gleichem Abstand von jedem Ende der Gelenklaschenkette angeordneten Bereich angebracht ist, wobei der Abstand im wesentlichen der halben Länge der Deckfläche (40) minus dem halben Abstand zwischen beiden Umlenkfalzen (41, 42) in der Gebrauchsstellung des Bodenaufstellers entspricht.

4. Bodenaufsteller nach einem der Ansprüche 1 bis 3, dadurch gekennzeichnet, daß die Schrägflächen (28, 29) des Aufnahmebehälters (3) in der Gebrauchsstellung den Oberkanten (12, 13) der Rück- und der Vorderwand (4 bzw. 5) anliegend ausgebildet sind.

5. Bodenaufsteller nach Anspruch 4, dadurch gekennzeichnet, daß die Schrägflächen (28, 29) des Aufnahmebehälters (3) unter einem Winkel von größer als etwa 60° in der Spitze (30) zusammenlaufend ausgebildet sind.

6. Bodenaufsteller nach einem der Ansprüche 1 bis 5, dadurch gekennzeichnet, daß die Spitze (30) des Aufnahmebehälters (3) in etwa den projezierten Abstand der Umlenkfalze (41, 42) halbierend angeordnet ist.

7. Bodenaufsteller nach einem der Ansprüche 1 bis 6, dadurch gekennzeichnet, daß die Umlenkfalze (41, 42) auf unterschiedlichen Höhen angeordnet sind.

8. Bodenaufsteller nach einem der Ansprüche 1 bis 7, dadurch gekennzeichnet, daß die der Spitze (30) gegenüberliegende Oberseite (33) des Aufnahmebehälters (3) in der Gebrauchsstellung oberhalb der Oberkanten (12, 13) des Fußteils (2) angeordnet ist.

9. Bodenaufsteller nach einem der Ansprüche 1 bis 8, dadurch gekennzeichnet, daß der Biegefalz (43) im Bereich der Spitze (30) bzw. Schmalseite des Aufnahmebehälters (3) angeordnet ist.

10. Bodenaufsteller nach Anspruch 9, dadurch gekennzeichnet, daß die Länge der zweiten Teilfläche (45) im wesentlichen der Länge der ersten Teilfläche (44) entspricht.

11. Bodenausfsteller nach Anspruch 9, dadurch gekennzeichnet, daß die Länge der zweiten Teilfläche (45) größer ist als die Länge der ersten Teilfläche (44).

12. Bodenaufsteller nach einem der Ansprüche 1 bis 8, dadurch gekennzeichnet, daß der Biegefalz (43) auf der dem Umlenkfalz (41) der ersten Teilfläche (44) zugeordneten Schrägfläche (28, 38) des Aufnahmebehälters (3) angebracht ist.

13. Bodenaufsteller nach einem der Ansprüche 1 bis 12, dadurch gekennzeichnet, daß die Breite der Deckfläche (40, 44, 45) geringer als der Abstand der Längsfalten (26, 27) in dem Bereich der Deckflächen-Längsausdehnung ist, welcher den Längsfalten (26, 27) beim Aus- und Einklappen des Aufnahmebehälters (3) von der Gebrauchs- in die Nichtgebrauchsstellung und umgekehrt zugeordnet ist.

14. Bodenaufsteller nach einem der Ansprüche 1 bis 13, dadurch gekennzeichnet, daß die Deckfläche (40, 44, 45) die Form zweier mit ihren Schmalseiten zusammengesetzter Trapeze aufweist.

15. Bodenaufsteller nach einem der Ansprüche 1 bis 14, dadurch gekennzeichnet, daß das Fußteil (2) pyramidenförmig ausgebildet ist.

16. Bodenaufsteller nach einem der Ansprüche 1 bis 15, dadurch gekennzeichnet, daß die Seitenwände (6, 7) des Fußteils (2) von ihren Oberkanten ausgehend jeweils einen im wesentlichen V-förmigen Einschnitt (18 bzw. 19) aufweisen, der den unterhalb der Oberkanten (12,13) der Vorder-und der Rückwand (4 bzw. 5) in der Gebrauchsstellung angeordneten Schrägflächen (38, 39) des Aufnahmebehälters (3) angepaßt ist.

17. Bodenaufsteller nach Anspruch 16, dadurch gekennzeichnet, daß der Aufnahmebehälter (3) in der Gebrauchsstellung zumindest teilweise an den Schrägkanten (20, 22 bzw. 21, 23) der V-förmigen Einschnitte (18, 19) aufliegt.

18. Bodenaufsteller nach einem der Ansprüche 1 bis 17, dadurch gekennzeichnet, daß der Aufnahmebehälter (3) etwa die gleiche Länge und/ oder Breite wie die Grundfläche des Fußteils (2) aufweist.

## Claims

1. A floor-stand (1) of cardboard or similar material, which is made to be able to hinge or fold from a position of use into a position of non-use and vice versa, and exhibits a receptable (3) for goods on offer, which is arranged upon an essentially polyhedral foot portion (2) which exhibits preferably two sidewalls (6, 7), one front wall (4) and one rear wall (5), and the sidewalls (6, 7) of which are provided each with one longitudinal fold (26, 27) and the front wall (4) and rear wall (5) of which are connected by a cover area (40) which is hinged onto the top edge of each of them by means of a hinge fold (41, 42) and which is subdivided by a flexing fold (43) parallel with the hinge folds (41, 42) into one first part-area (44) and one second part-area (45) and is fastened by the first part-area (44) onto one portion of the underside of the receptacle (3), characterized in that the receptacle (3) is made essentially in the shape of a wedge or pyramid and by two oblique areas (28, 29) which lie opposite one another and run at an angle up to an apex (30) or narrow side and which form at least one part of the underside of the receptacle (3), is associated with the front wall (4) and rear wall (5) of the foot portion (2), where the apex (30) of the receptacle (3) in the position of use is arranged below a plane defined by the hinge folds (41, 42), and that the second part-area (45) for shortening its length for the purpose of passing through the space available between the receptacle (3) and the front or rear wall (4, 5) respectively of the foot portion (2) during hingeing of the receptacle (3) in or out towards the inside or outside of the foot portion (2), is made as a flat-link articulated chain of at least three flat links (47, 48, 49) separated by altogether two flexing folds (50, 51).

2. A floor-stand as in Claim 1, characterized in that the flat links (47, 48, 49) exhibit respectively lengths in the ratio of about 2 : 2 : 1, the shortest flat link (47) being associated with the flexing fold (43).

3. A floor-stand (1) of cardboard or similar material, which is made to be able to hinge or fold from a position of use into a position of non-use and vice versa, and exhibits a receptacle (3) for goods on offer, which is arranged upon an essentially polyhedral foot portion (2) which exhibits preferably two sidewalls (6, 7), one front wall (4) and one rear wall (5), and the sidewalls (6, 7) of which are provided each with one longitudinal fold (26, 27) and the front wall (4) and rear wall (5) of which are connected by a cover area (40) which is hinged onto the top edge of each of them by means of a hinge fold (41, 42) and which is subdivided by a flexing fold (43) parallel with the hinge folds (41, 42) into one first part-area (44) and one second part-area (45) and is fastened by the first part-area (44) onto one portion of the underside of the receptacle (3), characterized in that the receptacle (3) is made essentially in the shape of a wedge or pyramid and by two oblique areas (28, 29) which lie opposite one another and run at an angle up to an apex (30) or narrow side and which form at least one part of the underside of the receptacle (3), is associated with the front wall (4) and rear wall (5) of the foot portion (2), where the apex (30) of the receptacle (3) in the position of use is arranged below a plane defined by the hinge folds (41, 42), and that the second part-area (45) for shortening its length for the purpose of passing through the space available between the receptacle (3) and the front or rear wall (4, 5) respectively of the foot portion (2) during hingeing of the receptacle (3) in or out towards the inside or outside of the foot portion (2), is made as a flat-link articulated chain of two flat links separated by one flexing fold, the flexing fold of which is applied in a region arranged at the same distance from each end of the flat-link articulated chain, where the distance corresponds essentially with half the length of the cover area (40) minus half the distance between the two hinge folds (41, 42) in the position of use of the floor-stand.

4. A floor-stand as in one of the Claims 1 to 3, characterized in that the oblique areas (28, 29) of the receptacle (3) are made to rest in the position of use against the top edges (12, 13) of the rear wall and the front wall (4 and 5 respectively).

5. A floor-stand as in Claim 4, characterized in that the oblique areas (28, 29) of the receptacle (3) are made to converge at an angle of greater than about 60° at the apex (30).

6. A floor-stand as in one of the Claims 1 to 5, characterized in that the apex (30) of the receptacle is arranged about halfway along the projected distance between the hinge folds (41, 42).

7. A floor-stand as in one of the Claims 1 to 6, characterized in that the hinge folds (41, 42) are arranged at different heights.

8. A floor-stand as in one of the Claims 1 to 7, characterized in that the upper side (33) of the receptacle (3) lying opposite the apex (30) is arranged in the position of use above the top edges (12, 13) of the foot portion (2).

9. A floor-stand as in one of the Claims 1 to 8, characterized in that the flexing fold (43) is arranged in the region of the apex (30) or respectively the narrow side of the receptacle (3).

10. A floor-stand as in Claim 9, characterized in that the length of the second part-area (45) corresponds essentially with the length of the first part-area (44).

11. A floor-stand as in Claim 9, characterized in that the length of the second part-area (45) is greater than the length of the first part-area (44).

12. A floor-stand as in one of the Claims 1 to 8, characterized in that the flexing fold (43) is applied to the oblique area (28, 38) of the receptacle (3), associated with the hinge fold (41) of the first part-area (44).

13. A floor-stand as in one of the Claims 1 to 12, characterized in that the width of the cover area (40, 44, 45) is less than the distance apart of the longitudinal folds (26, 27) in that region of the longitudinal spread of the cover areas which is associated with the longitudinal folds (26, 27) during hingeing of the receptacle (3) out and in from the position of use into the position of non-use and vice versa.

14. A floor-stand as in one of the Claims 1 to 13, characterized in that the cover area (40, 44, 45) exhibits the shape of two trapezia with their short sides coincident.

15. A floor-stand as in one of the Claims 1 to 14, characterized in that the foot portion (2) is made pyramidal.

16. A floor-stand as in one of the Claims 1 to 15, characterized in that the sidewalls (6, 7) of the foot portion (2) exhibit, respectively extending from their top edges, an essentially V-shaped notch (18, 19 respectively) which is adapted to the oblique faces (38, 39) of the receptacle (3), which in the position of use are arranged below the top edges (12, 13) of the front wall (4) and rear wall (5).

17. A floor-stand as in Claim 16, characterized in that the receptacle (3) in the position of use rests at least partially against the oblique edges (20, 22, resp. 21, 23) of the V-shaped notches (18, 19).

18. A floor-stand as in one of the Claims 1 to 17, characterized in that the receptacle (3) exhibits about the same length and/or width as the floor area of the foot portion (2).

## Revendications

1. Support pliable pour boîte d'étalage (1) en carton ou matériau analogue, rabattable et/ou pliable d'une position de service dans une position d'attente, et inversement, et muni d'une boîte (3) pour les marchandises à proposer, qui est disposée sur un support (2) essentiellement polyédrique et doté, de préférence, de deux parois latérales (6, 7), d'une paroi avant et d'une paroi arrière (4, 5), les parois latérales (6, 7) étant respectivement munies d'un pli longitudinal (26, 27) et les parois avant et arrière (4, 5) étant reliées par une surface de couverture (40) articulée, sur leurs bords supérieurs, par deux plis de renversement (41, 42), subdivisée en une première (44) et en une seconde surface partielle (45) par un pli d'inflexion (43) parallèle aux plis de renversement (41, 42), et fixée par la première surface précitée (44) à une partie de la face inférieure de la boîte (3), caractérisé en ce que la boîte (3), de forme essentiellement cunéiforme ou pyramidale, est dotée de deux surfaces obliques opposées (28, 29) affectées à la paroi avant et arrière (4, 5) du support (2), prolongées jusqu'à une pointe (30) ou un petit côté, en formant un angle, et qui constituent une partie du moins de la face inférieure de la boîte (3), dont la pointe (30) se situe, en position de service, au-dessous d'un plan défini par les plis de renversement (41, 42), et en ce que la seconde surface partielle (45) est réalisée sous forme de chaîne articulée, avec trois languettes au moins (47, 48, 49) séparées par deux plis d'inflexion (50, 51), afin de réduire sa longueur de passage dans l'espace disponible entre la boîte (3) et la paroi avant et/ou arrière (4, 5) du support (2), lorsque la boîte (3) est rabattue à l'intérieur ou à l'extérieur de ce dernier.

2. Support pliable pour boîte d'étalage suivant la revendication 1, caractérisé en ce que le rapport de longueur des languettes (47, 48, 49) est de 2 : 2 : 1 environ, la languette la plus courte (47) étant affectée au pli d'inflexion (43).

3. Support pliable pour boîte d'étalage (1) en carton ou matériau analogue, rabattable et/ou pliable d'une position de service dans une position d'attente, et inversement, et muni d'une boîte (3) pour les marchandises à proposer, qui est disposée sur un support (2) essentiellement polyédrique et doté, de préférence, de deux parois latérales (6, 7), d'une paroi avant et d'une paroi arrière (4, 5), les parois latérales (6, 7) étant respectivement munies d'un pli longitudinal (26, 27) et les parois avant et arrière (4, 5) étant reliées par une surface de couverture (40) articulée, sur leurs bords supérieurs, par deux plis de renversement (41, 42), subdivisée en une première (44) et en une seconde surface partielle (45) par un pli d'inflexion (43) parallèle aux plis de renversement (41, 42), et fixée par la première surface précitée (44) à une partie de la face inférieure de la boîte (3), caractérisé en ce que la boîte (3), de forme essentiellement cunéiforme ou pyramidale, est dotée de deux surfaces obliques opposées (28. 29) affectées à la paroi avant et arrière (4, 5) du support (2), prolongées jusqu'à une pointe (30) ou un petit côté, en formant un angle, et qui constituent une partie au moins de la face inférieure de la boîte (3), dont la pointe (30) se situe, en position de service, au-dessous d'un plan défini par les plis de renversement (41, 42), et en ce que la seconde surface partielle (45) est réalisée sous forme de chaîne articulée, avec deux languettes séparées par un pli d'inflexion, afin de réduire sa longueur de passage dans l'espace disponible entre la boîte (3) et la paroi avant et/ou arrière (4, 5) du support (2), lorsque la boîte (3) est rabattue à l'intérieur ou à l'extérieur de ce dernier, le pli d'inflexion étant prévu dans une zone équidistante de chaque extrémité de la chaîne articulée, cette distance correspondant essentiellement, dans la position de service du support pliable, à la demi-longueur de la surface de couverture (40), moins le demi-écartement des deux plis de renversement (41, 42).

4. Support pliable pour boîte d'étalage suivant l'une quelconque des revendications 1 à 3, caractérisé en ce que les surfaces obliques (28, 29) de la boîte (3) s'appliquent, en position de service, sur les bords supérieurs (12, 13) des parois avant et arrière (4 et/ou 5).

5. Support pliable pour boîte d'étalage suivant la revendication 4, caractérisé en ce que les surfaces obliques (28, 29) de la boîte (3) convergent pour former la pointe (30), sous un angle supérieur à 60° environ.

6. Support pliable pour boîte d'étalage suivant l'une quelconque des revendications 1 à 5, caractérisé en ce que la pointe (30) de la boîte (3) partage en deux l'écartement projeté des plis de renversement (41, 42).

7. Support pliable pour boîte d'étalage suivant lune quelconque des revendications 1 à 6, caractérisé en ce que les plis de renversement (41, 42) sont disposés à des hauteurs différentes.

8. Support pliable pour boîte d'étalage suivant l'une quelconque des revendications 1 à 7, caractérisé en ce que la face supérieure (33) de la boîte (3), opposée à la pointe (30), se situe au-dessus des bords supérieurs (12, 13) du support (2), en position de service.

9. Support pliable pour boîte d'étalage suivant l'une quelconque des revendications 1 à 8, caractérisé en ce que le pli d'inflexion (43) est disposé dans la zone de la pointe (30) et/ou du petit côté de la boîte (3).

10. Support pliable pour boîte d'étalage suivant la revendication 9, caractérisé en ce que la longueur de la seconde surface partielle (45) correspond essentiellement à celle de la première surface partielle (44).

11. Support pliable pour boîte d'étalage suivant la revendication 9, caractérisé en ce que la longueur de la seconde surface partielle (45) est supérieure à celle de la première surface partielle (44).

12. Support pliable pour boîte d'étalage suivant l'une quelconque des revendications 1 à 8, caractérisé en ce que le pli d'inflexion (43) est prévu sur la surface oblique (28, 38) de la boîte (3), affectée au pli de renversement (41) de la première surface partielle (44).

13. Support pliable pour boîte d'étalage suivant l'une quelconque des revendications 1 à 12, caractérisé en ce que la largeur de la surface de couverture (40, 44, 45) est inférieure à l'écartement des plis longitudinaux (26, 27) dans la zone de l'extension longitudinale de la surface de couverture associé aux plis longitudinaux (26, 27) pour le rabattement de la boîte (3) de la position de service dans la position d'attente, et inversement.

14. Support pliable pour boîte d'étalage suivant l'une quelconque des revendications 1 à 13, caractérisé en ce que la surface de couverture (40, 44, 45) présente la forme de deux trapèzes, composés par ses petits côtés.

15. Support pliable pour boîte d'étalage suivant l'une quelconque des revendications 1 à 14, caractérisé par une forme pyramidale du support (2).

16. Support pliable pour boîte d'étalage suivant l'une quelconque des revendications 1 à 15, caractérisé en ce que les parois latérales" (6, 7) du support (2) présentent respectivement, à partir de leurs bords supérieurs, une section essentiellement en V (18 et/ou 19), qui est adaptée aux surfaces obliques (38, 39) de la boîte (3), sous- jacentes aux bords supérieurs (12, 13) des parois avant et arrière (4 et/ou 5) en position de service.

17. Support pliable pour boîte d'étalage suivant la revendication 16, caractérisé en ce que la boîte (3) s'applique en position de service, en partie du moins, sur les bords obliques (20, 22 et/ou 21, 23) des sections en V (18, 19).

18. Support pliable pour boîte d'étalage suivant l'une quelconque des revendications 1 à 17, caractérisé en ce que la boîte (3) présente pratiquement la même longueur et/ou largeur que la surface de base du support (2).
